# EUROPÄISCHE PATENTSCHRIFT

(11) **EP 0 695 274 B1**
(45) Veröffentlichungstag und Bekanntmachung des Hinweises auf die Patenterteilung: **27.11.1996**
(21) Anmeldenummer: 94913073.6
(22) Anmeldetag: 29.03.1994
(51) Int. Cl.: B67C 11/02

(54) **TRICHTER MIT FÜLLSTANDSANZEIGER**
FUNNEL WITH FILL-LEVEL INDICATOR
ENTONNOIR A INDICATEUR DE NIVEAU DE REMPLISSAGE

(30) Priorität: 30.04.1993 DE 9306567 U; 08.07.1993 DE 9310141 U; 12.10.1993 DE 9315446 U
(43) Veröffentlichungstag der Anmeldung: 07.02.1996
(73) Patentinhaber: SCHMID, Dieter, D-86199 Augsburg (DE); SCHMID, Oliver, D-86356 Neusäss (DE)
(72) Erfinder: SCHMID, Dieter, D-86199 Augsburg (DE); SCHMID, Oliver, D-86356 Neusäss (DE)
(74) Vertreter: Ernicke, Hans-Dieter, Dipl.-Ing.
(86) Internationale Anmeldenummer: EP9400980
(87) Internationale Veröffentlichungsnummer: WO9425390

(56) Entgegenhaltungen:
- CA-A- 1 312 316
- DE-U- 7 529 052
- FR-A- 705 440

## Beschreibung

Die Erfindung bezieht sich auf einen Trichter mit Füllstandsanzeiger zur gefahrlosen Abfüllung von Flüssigkeiten in Behälter, bestehend aus einem den Trichterstutzen quer durchsetzenden Lager für eine längs der Trichterachse geführte Meßstange, die unterhalb des Lagers einen im Trichterstutzen beweglichen, kolbenartigen Schwimmer als Auftriebselement trägt, wobei in der Wandung des Trichterstutzens sich mehrere Durchtrittsschlitze für die abzufüllende Flüssigkeit befinden und die Bewegung der Meßstange nach beiden Richtungen begrenzt ist.

Eine solche Anordnung ist durch das DE-GM 75 29 052 bekannt geworden. Dort wird auf das Problem beim Abfüllen von Lösungsmitteln in größeren Mengen aufmerksam gemacht, den Flüssigkeitsstand bzw. die Menge in undurchsichtigen Gefäßen festzustellen, insbesondere das Überlaufen zu verhindern.

Bei diesem Stand der Technik besteht das den Trichterstutzen durchsetzende Lager aus einer eine Mittelbohrung aufweisenden Scheibe, die sich verhältnismäßig im unteren Bereich des Trichterstutzens befindet. Die darin geführte Meßstange weist unterhalb der Scheibe den Schwimmer auf, dessen Auftrieb durch die eingefüllte Flüssigkeit an der Bewegung der Meßstange erkennbar ist. Diese trägt im oberen Bereich eine tellerartige Anzeigevorrichtung, die bei Erreichen einer bestimmten Höhe gegenüber der Wandung des Trichterkelches signalisiert, daß der Behälter ausreichend gefüllt ist.

Das Problem bei dieser Füllstandsanzeige-Vorrichtung besteht darin, daß die Durchtrittsschlitze sich oberhalb des den Trichterstutzen quer durchsetzenden Lagers befinden. Man kann deshalb ungehindert Flüssigkeit in den Trichter füllen, wenn der Schwimmer schon seine oberste Stellung erreicht hat. Die Flüssigkeit tritt durch die Durchtrittsschlitze nach wie vor in den Behälter, was dann zur Folge hat, daß der Auftrieb des Schwimmers dazu führt, daß der ganze Trichter mit angehoben wird, weil ja der Schwimmer von unten gegen das den Trichterstutzen durchsetzende Lager trifft.

Man muß daher beim Einfüllen ganz genau auf den Höhenstand der Meßstange achten, um das Überlaufen der eingefüllten Flüssigkeit zu verhindern.

Die Erfindung geht von diesem Stand der Technik gemäß DE-GM 75 29 052 aus und setzt sich zur Aufgabe, die Füllstandsanzeige-Vorrichtung so zu verbessern, daß man nicht allein auf die Beobachtung der Meßstange angewiesen ist, sondern noch weitere Indikationen für den Füllungsstand des undurchsichtigen Behälters erhält und daß ganz allgemein das Füllen von insbesondere undurchsichtigen Behältern, insbesondere mit Treibstoff, erleichtert wird.

Die erfindungsgemäße Lösung dieser Aufgabe ergibt sich aus den kennzeichnenden Merkmalen des Hauptanspruches.

Auf diese Weise wird die Flüssigkeit aus dem Trichterkelch durch die Siebplatte in den Trichterstutzen eingefüllt, von wo aus sie durch die Durchtrittsschlitze in den Behälter gelangen kann. Wenn der erfindungsgemäße Schwimmer durch den Auftrieb der Flüssigkeit seine obere Endstellung erreicht hat, deckt er von unten her die Löcher der Siebplatte ab, so daß sich sofort ein Stau der eingefüllten Flüssigkeit oberhalb der Siebplatte bildet.

Man erkennt demnach einerseits aus der Höhenstellung der Meßstange den Endfüllungsstand der Flüssigkeit im Behälter und wird darauf außerdem durch den Stau der Flüssigkeit im Trichterkelch aufmerksam gemacht. Die aufgestaute Flüssigkeit kann dann mühelos in den Behälter gelangen, wenn man den Trichter geringfügig anhebt, weil ja der Schwimmer an dieser Anhebebewegung nicht teilnimmt.

Eine vorteilhafte Weitergestaltung der Erfindung ist durch die Merkmale der Patentansprüche 11 bis 16 gegeben.

Durch die Verbindung des Trichterstutzens mit einer Schraubmuffe können weitere wichtige Effekte erzielt werden. Der mit diesem Mittel auf den Behälter aufgeschraubte Trichter ist festgehalten und braucht nicht manuell gesichert zu werden. Er kann aber auch fest am Behälter verbleiben, wenn man die Merkmale der Unteransprüche 12 bis 15 anwendet.

Durch die GB-A 2 081 128 und die US-PS 2 689 651 ist es zwar bekannt, im Trichter eine Siebplatte anzuordnen, die im Falle der US-PS 2 689 651 außerdem als Führung für eine Meßstange ausgebildet ist. Mit dieser Anordnung läßt sich aber nicht die erfindungsgemäße Wirkung erzielen.

Der erfindungsgemäße Trichter läßt sich im Prinzip überall dort anwenden, wo Flüssigkeit in vornehmlich undurchsichtige Behälter eingefüllt wird. Von besonderer Bedeutung ist der Gegenstand der Erfindung bei der Abfüllung von Brennstoffen in motorisch angetriebene Arbeitsgerätschaften, insbesondere in Rasenmähern, die mit Verbrennungsmotoren angetrieben werden. Dort besteht das zusätzliche Problem, daß das Überlaufen der einzufüllenden Brennstoffe speziell deswegen verhindert werden muß, um das Entzünden der Flüssigkeit an der heißen Arbeitsgerätschaft zu vermeiden.

Zur Lösung dieses zusätzlichen Problemes sind besondere Gestaltungsmerkmale des erfindungsgemäßen Trichters entsprechend den Unteransprüchen von Bedeutung. Die Erfindung ist aber nicht davon abhängig, ob der Behälter durchsichtig oder undurchsichtig ist.

Mit dem Unteranspruch 2 wird erreicht, daß zufolge der kalottenförmigen Ausbildung des Schwimmers und der Siebplatte die Zentrierung und Abdichtung des Schwimmers in seiner oberen Stellung verbessert wird, wodurch das Abschließen der in der Siebplatte befindlichen Öffnungen unter dem Auftrieb des Schwimmers gewissermaßen schlagartig erfolgt und sich sofort der Stau der Flüssigkeit oberhalb der Siebplatte bildet. Es kann daher gar kein Zweifel in der Beobachtung entstehen, daß der Behälter ordnungsgemäß gefüllt ist.

Das Merkmal des Unteranspruches 3 gibt eine zusätzliche Indikation für die Erkennung des nahenden Endes des Befüllungsvorganges. Eine zwischen dem Schwimmer und dem Trichterstutzen vorgesehener umlaufender Spalt hat in Verbindung mit der Lage der Durchtrittsschlitze die Wirkung einer Drossel. Wenn nämlich der Schwimmer durch den Auftrieb der Flüssigkeit sich der oberen Endstellung nähert, verringert sich die Durchflußgeschwindigkeit der Flüssigkeit durch die Siebplatte. Dies erkennt man am langsameren Absinken des Flüssigkeitsspiegels im Trichterkelch. Die Bedienungsperson ist daher vorgewarnt, daß der Füllvorgang bald beendet ist und wird demgemäß mit der weiteren Befüllung des Trichterkelches zurückhaltend sein.

Die Merkmale des Unteranspruches 5 erfüllen die Bedingung, daß der Schwimmer in seiner unteren Endstellung gegen einen Anschlag stößt, der so angeordnet ist, daß die Meßstange (7) noch einen gewissen Bereich über die Siebplatte hinaussteht.

Mit den Merkmalen des Anspruches 6 wird die leichtere Montierbarkeit des Schwimmers, der Meßstange und der Siebplatte erreicht. Es hat sich als zweckmäßig erwiesen, die Meßstange des Schwimmers zunächst durch die passende Bohrung der Siebplatte außerhalb des Trichters hindurch zu führen, bevor die Siebplatte mitsamt der Schwimmeranordnung in ihre Arbeitsstellung gebracht wird.

Wenn man den einzelnen Durchtrittsschlitz im Trichterstutzen entsprechend den Merkmalen des Anspruches 7 ausbildet, kann man den auf den Schwimmer einwirkenden Strömungsdruck reduzieren und ein rascheres Durchfließen der Durchtrittsschlitze erreichen. Zugleich gewinnt man eine für das Aufhängen des Trichters an einem Haken geeignete Öffnung in der Stutzenwandung.

Im übrigen wird mit den Merkmalen der Erfindung sichergestellt, daß das Einfüllen der Flüssigkeit in den Behälter oder das Verbrauchen der im Behälter befindlichen Flüssigkeit keine Über- oder Unterdruckproblematik bereitet.

Einzelheiten sind in der Zeichnung schematisch und
beispielsweise dargestellt. Es zeigen:
- Fig. 1:: einen Vertikalschnitt durch einen Trichter,
- Fig. 2 und 3:: einen Vertikalschnitt durch eine andere Ausgestaltung des Trichters in zwei verschiedenen Stellungen des Schwimmers,
- Fig. 4:: einen Vertikalschnitt durch einen Trichterstutzen mit einer daran befindlichen Schraubmuffe,
- Fig. 5:: einen Vertikalschnitt durch einen abnehmbaren Trichter,
- Fig. 6:: einen Vertikalschnitt durch einen Trichter als Alternative zu Fig. 1 und
- Fig. 7:: einen Vertikalschnitt durch einen Trichterstutzen als Alternative zu Fig. 4.

Der Trichter (1) besteht aus dem Trichterkelch (14) und dem nach unten sich anschließenden Trichterstutzen (4). Im Übergangsbereich vom Trichterkelch (14) zum Trichterstutzen (4) durchsetzt eine Siebplatte (2) den Trichterstutzen (4), durch deren Löcher (3) die in den Trichterkelch (14) eingefüllte Flüssigkeit nach unten abfließen kann.

In der Siebplatte (2) befindet sich eine zentrale Bohrung (8), durch welche eine Meßstange (7) eines Schwimmers (6) nach oben hindurchragt. Die in Fig. 1 dargestellte Lage des Schwimmers (6) ist die obere Endstellung, die dann entsteht, wenn ein undurchsichtiger Behälter, in den mittels des Trichters (1) Flüssigkeit eingefüllt werden soll, gefüllt ist. Der Auftrieb der Flüssigkeit drückt den Schwimmer (6) nach oben, bis dieser an der Unterseite der Siebplatte (2) angelangt ist.

Wenn der Behälter leer ist, befindet sich der Schwimmer (6) in seiner unteren Stellung, bei welcher der untere Rand (12) des Schwimmers (6) gegen die Stufe (10) des Trichterstutzens (4) trifft und von dieser zurückgehalten wird. In dieser unteren Stellung des Schwimmers (6) ragt die Meßstange (7) noch eine kleine Strecke über die Siebplatte (2) hinaus.
Außerdem erkennt man aus der Zeichnung, daß sich im Trichterstutzen (4) einige Durchtrittsschlitze (5) befinden, die im Gegensatz zum Stand der Technik unterhalb der Siebplatte (2) angeordnet sind. Die in den Trichterkelch (14) eingefüllte Flüssigkeit gelangt daher zunächst durch die Siebplatte (2) in den Trichterstutzen (4) (wobei man sich vorstellen muß, daß sich der Schwimmer (6) in der nicht gezeichneten unteren Stellung befindet) und gelangt dann durch die Durchtrittsschlitze (5) in den Behälter.

Bei einem bevorzugten Ausführungsbeispiel der Erfindung ist die Siebplatte (2) kalottenförmig nach oben gewölbt ausgebildet. Die obere Stirnseite des Schwimmers (6) ist entsprechend gestaltet. Der Schwimmer (6) ist außerdem als Hohlkörper ausgebildet, der an seiner Unterseite offen ist. Der Auftrieb der einfüllten Flüssigkeit führt in Verbindung mit dieser kalottenförmigen Gestaltung von Siebplatte (2) und Schwimmer (6) dazu, daß eine bessere zentrierte Anlage des Schwimmers (6) an der Unterseite der Siebplatte (2) stattfindet, wenn der Füllvorgang so weit gediehen ist, daß der Schwimmer (6) an der Siebplatte (2) anliegt. Mit dieser Anordnung wird eine bessere Abdichtung der Siebplatte gegenüber dem Schwimmer (6) erreicht, so daß die noch in den Trichterkelch eingefüllte Flüssigkeit sich oberhalb der Siebplatte (2) aufstaut.

Von besonderer Bedeutung ist außerdem die Anordnung eines umlaufenden Spaltes (13) zwischen dem Schwimmer (6) und dem Trichterstutzen (4) in Verbindung mit der Lage des oberen Randes (11) des Durchtrittsschlitzes (5) gegenüber dem unteren Rand (12) des Schwimmers (6) in seiner obersten Stellung.

Sobald nämlich beim Befüllen des Behälters der Schwimmer (6) eine Stellung erreicht, in welcher er die Durchtrittschlitze (5) von innen her gewissermaßen mit Spiel abdeckt, verringert sich die Durchflußgeschwindigkeit der Flüssigkeit, weil diese nach Durchtritt durch die Löcher (3) der Siebplatte (2) eine Drossel in Form des umlaufenden Spaltes (13) vorfindet.

Man erkennt daher beim Befüllen eines undurchsichtigen Behälters an der Geschwindigkeit des Absinkens des Flüssigkeitsspiegels im Trichterkelch (14) sofort, daß sich der Befüllungsvorgang seinem Ende zuneigt.

Wenn der Schwimmer (6) seine in Fig. 1 dargestellte obere Lage einnimmt, kann keine Flüssigkeit mehr nach unten entweichen, so daß sich im Trichterkelch (14) ein Flüssigkeitsstau ausbildet. Dieser Stau hat keine nachteilige Wirkung, weil sein Volumen ungefähr gleich groß dem Volumen des in die Flüssigkeit eintauchenden Trichterteiles entspricht. Hebt man nämlich den Trichter (1) nach Beendigung des Füllvorganges geringfügig an, dann kann der Flüssigkeitsstau durch die Löcher (3) in den Behälter gelangen, weil der Schwimmer (6) an dieser Hebebewegung nicht teilnimmt.

Um die Montage des Schwimmers (6) und der Siebplatte (2) zu erleichtern, empfiehlt es sich, die Siebplatte (2) mitsamt dem Schwimmer (6) und der Meßstange (7) von oben her durch den Trichterkelch (14) in den Trichterstutzen (4) einzudrücken, bis der obere Rand der Siebplatte (2) einen umlaufenden Wulst (9) passiert hat, der schnappverschlußartige Wirkung besitzt. Unter dem Auftrieb des Schwimmers (6) und dem Anstoßen des Schwimmers (6) an die Siebplatte (2) kann daher die Siebplatte (2) nicht ohne weiteres nach oben ausweichen.
Ein Austausch der Siebplatte (2) mit dem Schwimmer (6) und der Meßstange (7) ist aber jederzeit möglich, beispielsweise um die Anlage zu reinigen oder eine andere Siebplatte (2) mit anders gestalteten Löchern (3) einzusetzen.

Beim Ausführungsbeispiel der Fig. 2 ist gezeigt, daß der einzelne Durchtrittsschlitz (5) etwa im mittleren Bereich eine kreisförmige Erweiterung (15) besitzt. Diese soll, wie Fig. 3 zeigt, etwas oberhalb des Schwimmers (6) sich befinden, wenn dieser seine untere Stellung einnimmt. Die auftreffende Flüssigkeit übt dann auf den Schwimmer (6) einen verringerten Strömungsdruck aus, weil sie zufolge der Schlitzvergrößerung schneller abfließen kann.
Diese Erweiterung (15) kann außerdem dazu verwendet werden, den Trichter (1) an einem Haken, Bolzen oder dgl. aufzuhängen. Deshalb ist die Lage der Erweiterung (15) so zu wählen, daß der Schwimmer (6) die Erweiterung (15) nicht verdecken kann.

An der Siebplatte (2) befindet sich beim Ausführungsbeispiel der Fig. 2 und 3 eine aufrechte Vergleichsstange (16), die sich parallel zur Trichterachse erstreckt. Ihr oberes Ende (17) liegt etwas tiefer als das obere Ende (18) der Meßstange (7), wenn sich der Schwimmer (7) in seiner obersten Stellung befindet. Dadurch ist eine zusätzliche Indikation für die Feststellung geben, daß der Füllvorgang abgeschlossen ist.

Die Figur 3 zeigt überdies die Anordnung von aufrechten Rippen (27) an der Außenfläche des Trichterkelches (14), die dazu bestimmt sind, zwischen sich Entlüftungsspalte zu bilden, durch welche die beim Einfüllen der Flüssigkeit in den Behälter möglicherweise komprimierte Luft entweichen kann. Diese Rippen (27) sitzen auf dem Rand der Behälter-Einfüllöffnung auf und ermöglichen daher der komprimierten Luft das Entweichen aus dem Behälter.

Im Ausführungsbeispiel der Figur 4 ist die Verbindung des Trichterstutzens (4) mit einer Schraubmuffe (19) gezeigt, die zum Anschrauben des Trichterstutzens (4) auf einen Tankstutzen (23) dient. Die Schraubmuffe (19) besitzt demgemäß ein dem Tankstutzen (23) angepaßtes Innengewinde (24). Man kann den Trichter (1) bzw. den Trichterstutzen (4) auf diese Weise fest am Behälter (25) verankern und demgemäß beide Hände für das Halten des Nachfüllbehälters einsetzen.
Die Schraubmuffe (19) kann mit dem Trichterstutzen (4) als einteiliges Kunststoffglied gespritzt werden. Es ist allerdings auch möglich, die Schraubmuffe (19) nach Art einer Überwurfmutter auszubilden und gegen einen nicht dargestellten kragenartigen Ansatz des Trichterstutzens einwirken zu lassen.

Beim Ausführungsbeispiel der Figur 4 weist die Schraubmuffe (19) oder der Trichterstutzen (4) eine Fassung (20) zum Aufschieben einer Klarsichtkappe (21) auf. Diese umgreift die Meßstange (7) und - soweit vorhanden - die Vergleichsstange (16) feuchtigkeitsdicht und hindert die im Behälter (25) befindliche Flüssigkeit, insbesondere Brennstoffe, am Ausfließen oder Verdunsten. Dadurch ist es möglich, den Trichterstutzen (4) mit der Klarsichtkappe ständig auf dem Behälter (25) zu belassen, so daß man im Betrieb laufend den Füllstand des Behälter (25) erkennen kann. Dies ist vor allem beim Einsatz der Erfindung an Rasenmähern mit Verbrennungsmotoren wichtig.
Die Klarsichtkappe (21) ist in der Fassung (20) durch einen Bajonettverschluß (26) gesichert, an dessen Stelle aber auch ein Gewindeverschluß vorgesehen werden kann.
Der Trichter (1) kann bei der Ausführung der Figur 4 vorhanden sein, was aber keineswegs erforderlich ist.
Wie aus Figur 5 ersichtlich ist, kann man den Trichterkelch (14) als Austauschelement gegen die Klarsichtkappe (21) verwenden. Will man den Behälter (25) füllen, nimmt man die Klarsichtkappe (21) ab und setzt den Trichterkelch (14) in die Fassung (20) ein. Nach Beendigung des Füllvorganges kann der Trichterkelch (14) wieder abgenommen und durch die Klarsichtkappe (21) ersetzt werden. Im Beispiel der Figur 5 ist die Fassung (20) als Außengewinde ausgebildet, auf welches sowohl der Trichterkelch (14) oder die Klarsichtkappe aufgeschraubt werden können.

Hierbei sollte aber die Be- bzw. Entlüftung des Behälters (25) beim Füllen bzw. beim Verbrauchen der Flüssigkeit sichergestellt werden. Im Beispiel der Figur 4 weist die Wandung der Schraubmuffe (19) eine Entlüftungsbohrung (28) auf, durch welche die beim Einfüllvorgang komprimierte Luft aus dem Behälter (25) entweichen kann.

Es ist aber auch in der Klarsichtkappe (21) ein Belüftungsloch (29) angedeutet, das nämlich den Zutritt von Außenluft in den Behälter (25) ermöglichen soll, wenn die Flüssigkeit verbraucht wird, nämlich z. B. beim Rasenmähen.

In den Beispielen der Figuren 6 und 7 wird gezeigt, wie man Alternativen zu den Beispielen der Figuren 1 bis 5 entwickeln kann.

Im Beispiel der Figur 6 weist der Trichter (1) ein Außengewinde (34) an seinem Anschlußstutzen (35) auf, womit der Trichter (1) in ein Innengewinde (39) des Trichterstutzens (4) anstelle der Klarsichtkappe (21) einschraubbar ist. Die Siebplatte (2) ist im Beispiel der Figur 6 an einer Stufe (36) des Trichterteils (22) abgestützt und kann daher nach oben abgezogen werden.

Die Klarsichtkappe (21) gemäß Figur 7 ist verhältnismäßig kurz dimensioniert. Sie weist ebenfalls ein Außengewinde (34) zum Einschrauben in die Schraubenmuffe (19) auf.

Im Unterschied zu Figur 4 spannt die Klarsichtkappe (21) eine zusätzliche Siebscheibe (30) ein, in der die Meßstange (7) geführt ist und zwar auch dann, wenn der Trichter (1) vom Trichterstutzen (4) abgeschraubt ist.

Dadurch wird zugleich der Vorteil erzielt, daß man durch Bemessung der Längen des Trichterstutzens (4) und der Meßstange (7) eine Anzeige für die Leerstellung des Behälters (25) erhalten kann. Wenn nämlich der Trichterstutzen (4) am Boden des Behälters (25) oder an einer erhabenen Bodenfläche des Behälters (25) anstößt und der Schwimmer (6) bei Entleerung des Behälters (25) in seiner untersten Stellung angelangt ist, ergibt die Oberkante der Meßstange ein Maß für die Leerstellung des Behälters (25). Im vorliegenden Fall der Figur 7 ragt die Meßstange (7) nur geringfügig über die zusätzliche Lochplatte (30) hinaus und signalisiert die Entleerung des Behälters (25).

In Figur 7 ist außerdem gezeigt, daß der Schwimmer (6) einen kleineren Außendurchmesser als die Bohrung des Trichterstutzens (4) aufweist. An der Außenmantelfläche des Schwimmers (6) befinden sich jedoch einige Rippen (31) längs von Mantellinien des Schwimmers (6). Mit Hilfe dieser Rippen (31) ist der Schwimmer (6) im Trichterstutzen (4) geführt. Zwischen den Rippen (31) ergibt sich ein Entlüftungsspiel (33), welches die Anordnung besonderer Entlüftungslöcher (28,29) gemäß Figur 5 und 6 entbehrlich macht.

Man kann aber auch eine Dichtungsscheibe (37) mit mindestens einem Belüftungsloch (38) vorsehen. Damit kann von außen her durch die Gewindegänge des Innengewindes (24) Luft in den Tank gelangen, wenn sich in ihm ein Unterdruck zufolge Kraftstoffverbrauches einstellt.

Obwohl die Klarsichtkappe (21) der Figur 7 wesentlich kürzer als die der Figur 4 ist, stört sie nicht die Lage der Meßstange (7) bei gefülltem Behälter. Die Meßstange (7) stößt vielmehr an das obere Kappenende an und wird in den Behälter eingedrückt.

### STÜCKLISTE

- 1: Trichter
- 2: Siebplatte
- 3: Loch
- 4: Trichterstutzen
- 5: Durchtrittsschlitz
- 6: Schwimmer
- 7: Meßstange
- 8: Bohrung
- 9: Wulst
- 10: Stufe
- 11: obererer Rand des Durchtrittsschlitzes
- 12: unterer Rand des Schwimmers
- 13: umlaufender Spalt
- 14: Trichterkelch
- 15: kreisförmige Erweiterung
- 16: Vergleichsstange
- 17: oberes Ende der Vergleichsstange
- 18: oberes Ende der Meßstange
- 19: Schraubmuffe
- 20: Fassung
- 21: Klarsichtkappe
- 22: Trichterteil
- 23: Tankstutzen
- 24: Innengewinde
- 25: Behälter
- 26: Bajonettverschluß
- 27: Rippe
- 28: Entlüftungsloch
- 29: Belüftungsloch
- 30: zusätzliche Siebscheibe
- 31: Rippe
- 32: Innenmantelfläche
- 33: Entlüftungsspiel
- 34: Außengewinde
- 35: Anschlußstutzen
- 36: Stufe
- 37: Dichtung
- 38: Belüftungsloch
- 39: Innengewinde

## Patentansprüche

1. Trichter (1) mit Füllstandsanzeiger zur gefahrlosen Abfüllung von Flüssigkeiten in undurchsichtige Behälter (25), bestehend aus einem den Trichterstutzen (4) quer durchsetzenden Lager für eine längs der Trichterachse geführte Meßstange (7), die unterhalb des Lagers einen im Trichterstutzen (4) beweglichen, kolbenartigen Schwimmer (6) als Auftriebselement trägt, wobei in der Wandung des Trichterstutzens (4) sich mehrere Durchtrittsschlitze für die abzufüllende Flüssigkeit befinden und die Bewegung der Meßstange (7) nach beiden Richtungen begrenzt ist, dadurch **gekennzeichnet**, daß das Lager als austauschbar gestaltete und am Übergang vom Trichterkelch (14) zum Trichterstutzen (4) verankerte Siebplatte (2) ausgebildet ist und die Durchtrittsschlitze (5) unterhalb der Siebplatte (2) angeordnet sind.

2. Trichter nach Anspruch 1, dadurch **gekennzeichnet**, daß der kolbenartige Schwimmer (6) an seiner oberen Stirnseite eine kalottenartige Wölbung aufweist und im übrigen als ein nach unten offener Hohlkörper ausgebildet ist.

3. Trichter nach Anspruch 1 oder 2, dadurch **gekennzeichnet**, daß zwischen der Außenmantelfläche des Schwimmers (6) und der Innenmantelfläche des Trichterstutzens (4) ein Spiel insbesondere in Form eines teilweise oder ganz umlaufenden Spaltes (13) vorgesehen ist.

4. Trichter nach Anspruch 1 oder einem der folgenden, dadurch **gekennzeichnet**, daß der obere Rand (11) der Durchtrittsschlitze (5) ungefähr auf der Höhe des unteren Randes (12) des Schwimmers (6) in seiner oberen Stellung sich befindet.

5. Trichter nach Anspruch 1 oder einem der folgenden, dadurch **gekennzeichnet**, daß die Innenwandfläche des Tricherstutzens (4) im unteren Bereich eine Stufe (10) als untere Begrenzung der Bewegung des kolbenartigen Schwimmers (6) aufweist.

6. Trichter nach Anspruch 1 oder einem der folgenden, dadurch **gekennzeichnet**, daß die Siebplatte (2) an einer Stufe (36) oder an einem schnappverschlußartig wirkenden Wulst (9) an der Innenwand des Trichters (1) austauschbar abgestützt ist.

7. Trichter nach Anspruch 1 oder einem der folgenden, dadurch **gekennzeichnet**, daß der einzelne Durchtrittsschlitz (5) etwa auf mittlerer Höhe eine vornehmlich kreisförmige Erweiterung (15) aufweist, die geringfügig oberhalb des in unterster Stellung befindlichen Schwimmers (6) angeordnet ist.

8. Trichter nach Anspruch 1 oder einem der folgenden, dadurch **gekennzeichnet**, daß im Trichterkelch (14) eine parallel zur Bewegungsbahn der Meßstange (7) sich erstreckende Vergleichsstange (16) ortsfest angeordnet ist.

9. Trichter nach Anspruch 8, dadurch **gekennzeichnet**, daß das obere Ende (17) der Vergleichsstange (16) etwas niedriger als das obere Ende (18) der in oberster Stellung befindlichen Meßstange (7) liegt.

10. Trichter nach Anspruch 8 oder 9, dadurch **gekennzeichnet**, daß die Vergleichsstange (16) Bestandteil der Siebplatte (2) oder mit dieser verbunden ist.

11. Trichter nach Anspruch 1 oder einem der folgenden, dadurch **gekennzeichnet**, daß der Trichterstutzen (4) mit einer Schraubmuffe (19) zum Aufschrauben auf einem Tankstutzen (23) versehen ist.

12. Trichter nach Anspruch 11, dadurch **gekennzeichnet**, daß die Schraubmuffe (19) mit dem Trichterstutzen (4) ein einteiliges Kunststoffspritzteil bildet.

13. Trichter nach Anspruch 11 oder 12, dadurch **gekennzeichnet**, daß die Schraubmuffe (19) als Überwurfmutter ausgebildet ist und gegen eine kragenartige Erweiterung des Trichterstutzens (4) wirkt.

14. Trichter nach Anspruch 11 oder einem der folgenden, dadurch **gekennzeichnet**, daß die Schraubmuffe (19) eine Fassung (20) zum Führen und Aufsetzen einer Klarsichtkappe (21) aufweist, welche die Meßstange (7) und die Vergleichsstange (16) [soweit letztere vorhanden ist] oben feuchtigkeitsdicht umgreift.

15. Trichter nach Anspruch 14, dadurch **gekennzeichnet**, daß die Klarsichtkappe (21) gegen ein abnehmbares Trichterteil (22) austauschbar ist.

16. Trichter nach Anspruch 1 oder einem der folgenden, dadurch **gekennzeichnet**, daß am Außenmantelbereich des Trichterkelches (14) aufrechte Rippen (27) zur Bildung von dazwischen befindlichen Entlüftungsspalten vorgesehen sind.

17. Trichter nach Anspruch 11 oder einem der folgenden, dadurch **gekennzeichnet**, daß in der Schraubmuffe (19) eine zusätzliche Siebscheibe (30) mit einer zentralen Bohrung für die Führung der Meßstange (7) angeordnet ist.

18. Trichter nach Anspruch 1 oder einem der folgenden, dadurch **gekennzeichnet**, daß an der Außenmantelfläche des Schwimmers (6) mehrere längs von Mantellinien verlaufende Rippen (31) zur Führung des Schwimmers (13) an der Innenmantelfläche (32) des Trichterstutzens (4) angeordnet sind, zwischen denen ein Entlüftungsspiel (33) sich befindet.

19. Trichter nach Anspruch 1 oder einem der folgenden, dadurch **gekennzeichnet**, daß die Länge der Meßstange (7) sowie des Trichterstutzens (4) so groß in bezug auf die Höhe des Behälters (25) ist, daß die in unterster Stellung befindliche Meßstange (7) eine ungefähre Leerstandsstellung des Behälters (25) signalisiert.

20. Trichter nach Anspruch 17 oder 19, dadurch **gekennzeichnet**, daß die zusätzliche Siebplatte (30) in einer solchen Höhe am Trichterstutzen (4) bzw. in der Schraubmuffe (19) abgestützt ist, daß das obere Ende der Meßstange (7) in ihrer untersten Stellung geringfügig über die Siebplatte (30) hinausragt.

## Claims

1. A funnel (1) having a level indicator for safely filling opaque containers (25) with liquids, comprising a bearing, transversely passing through the outlet part (4) of the funnel, for a measuring rod (7) which is guided along the funnel axis and which carries below the bearing a piston-type float (6) which is movable in the outlet part (4) of the funnel and acts as a buoying element, there being in the wall of the outlet part (4) of the funnel a plurality of slot-shaped passages for the liquid to be emptied, and the movement of the measuring rod (7) being restricted in both directions, characterized in that the bearing is constructed as a perforated plate (2) which is designed to be exchangeable and is anchored at the transition between the cup part (14) of the funnel and the outlet part (4) of the funnel, and in that the slot-shaped passages (5) are arranged below the perforated plate (2).

2. A funnel according to Claim 1, characterized in that the piston-type float (6) is convexly curved at its upper end face in a dome-like manner and is furthermore constructed as a downwardly open hollow body.

3. A funnel according to Claim 1 or 2, characterized in that there is provided between the outer surface of the float (6) and the inner surface of the outlet part (4) of the funnel a clearance, in particular in the form of a partially or completely circumferential gap (13).

4. A funnel according to Claim 1 or one of the following claims, characterized in that the upper edge (11) of the slot-shaped passages (5) is approximately at the level of the lover edge (12) of the float (6) in its upper position.

5. A funnel according to Claim 1 or one of the following claims, characterized in that the inner wall surface of the outlet part (4) of the funnel has in the lower region a step (10) to downwardly restrict the movement of the piston-type float (6).

6. A funnel according to Claim 1 or one of the following claims, characterized in that the perforated plate (2) is supported in exchangeable manner on a step (36) or on a bead (9), acting in the manner of a snap closure, on the inner wall of the funnel (1).

7. A funnel according to Claim 1 or one of the following claims, characterized in that the individual slot-shaped passage (5) has approximately half-way up a principally circular widened portion (15) which is arranged slightly above the float (6) in its bottommost position.

8. A funnel according to Claim 1 or one of the following claims, characterized in that there is arranged stationary in the cup part (14) of the funnel a reference rod (16) which extends parallel to the path of movement of the measuring rod (7).

9. A funnel according to Claim 8, characterized in that the upper end (17) of the reference rod (16) is somewhat lower than the upper end (18) of the measuring rod (7) in its topmost position.

10. A funnel according to Claim 8 or 9, characterized in that the reference rod (16) is part of the perforated plate (2) or is connected thereto.

11. A funnel according to Claim 1 or one of the following claims, characterized in that the outlet part (4) of the funnel is provided with a screw socket (19) for screwing onto the connecting piece (23) of a tank.

12. A funnel according to Claim 11, characterized in that the screw socket (19) forms with the outlet part (4) of the funnel a one-piece plastics injection moulded part.

13. A funnel according to Claim 11 or 12, characterized in that the screw socket (19) is constructed as a union nut and acts against a collar-like widened portion of the outlet part (4) of the funnel.

14. A funnel according to Claim 11 or one of the following claims, characterized in that the screw socket (19) has a mounting (20) for guiding and placing on a transparent cover (21) which reaches around the measuring rod (7) and the reference rod (16) [where the latter is present], sealing against moisture at the top.

15. A funnel according to Claim 14, characterized in that the transparent cover (21) can be replaced by a removable funnel part (22).

16. A funnel according to Claim 1 or one of the following claims, characterized in that there are provided on the outer surface region of the cup part (14) of the funnel upright ribs (27) to form aeration gaps located therebetween.

17. A funnel according to Claim 11 or one of the following claims, characterized in that there is arranged in the screw socket (19) an additional perforated disc (30) having a central bore for guiding the measuring rod (7).

18. A funnel according to Claim 1 or one of the following claims, characterized in that there is arranged on the outer surface of the float (6) a plurality of ribs (31), running along surface lines, for guiding the float (13) on the inner surface (32) of the outlet part (4) of the funnel, between which ribs there is a space (33) for aeration.

19. A funnel according to Claim 1 or one of the following claims, characterized in that, in relation to the height of the container (25), the length of the measuring rod (7) and of the outlet part (4) of the funnel is such that the measuring rod (7), in its bottommost position, signals when the container (25) is at an approximately empty level.

20. A funnel according to Claim 17 or 19, characterized in that the additional perforated plate (30) is supported at such a level on the outlet part (4) of the funnel or in the screw socket (19) that the upper end of the measuring rod (7), in its bottommost position, extends slightly beyond the perforated plate (30).

## Revendications

1. Entonnoir (1) comportant un indicateur de niveau de remplissage et destiné à transvaser sans danger des liquides dans des réservoirs opaques (25), constitué d'un palier traversant transversalement la tubulure (4) de l'entonnoir et destiné à une jauge de mesure (7), qui est guidée le long de l'axe de l'entonnoir, qui porte, en tant qu'élément ascensionnel en dessous du palier, un flotteur (6) de type piston, qui est mobile dans la tubulure (4) de l'entonnoir, plusieurs fentes de passage pour le liquide à transvaser étant pratiquées dans la paroi de la tubulure (4) de l'entonnoir, et le mouvement de la jauge de mesure (7) étant limité dans les deux sens, caractérisé par le fait que le palier est réalisé sous la forme d'une plaque perforée (2) interchangeable et est ancré à la transition entre la coupe (14) d'entonnoir et la tubulure (4) d'entonnoir, et que les fentes de passage (5) sont disposées en dessous de la plaque perforée (2).

2. Entonnoir selon la revendication 1, caractérisé par le fait que le flotteur (6) de type piston comporte sur sa face frontale supérieure un bombé de type calotte, et que pour le reste il est réalisé sous la forme d'un corps creux ouvert vers le bas.

3. Entonnoir selon la revendication 1 ou 2, caractérisé par le fait qu'un jeu, notamment sous la forme d'une fente (13) circonférentielle ou semi-circonférentielle, est prévu entre la surface latérale extérieure du flotteur (6) et la surface latérale intérieure de la tubulure (4) d'entonnoir.

4. Entonnoir selon la revendication 1 ou l'une des suivantes, caractérisé par le fait que le bord supérieur (11) de la fente de passage (5) se trouve approximativement au niveau du bord inférieur (12) du flotteur (6) dans la position supérieure de ce dernier.

5. Entonnoir selon la revendication 1 ou l'une des suivantes, caractérisé par le fait que la surface de paroi intérieure de la tubulure (4) d'entonnoir comporte en partie inférieure un gradin (10) à titre de délimitation inférieure du mouvement du flotteur (6) de type piston.

6. Entonnoir selon la revendication 1 ou l'une des suivantes, caractérisé par le fait que la plaque perforée (2) prend appui de façon interchangeable contre la paroi de l'entonnoir (1) sur un gradin (36) ou sur un bourrelet (9) ayant un effet de type fermeture à encliquetage.

7. Entonnoir selon la revendication 1 ou l'une des suivantes, caractérisé par le fait que la fente de passage individuelle (5) comporte à peu près à mi-hauteur un évasement (15) qui est de préférence circulaire, qui est disposé légèrement au-dessus du flotteur (6) lorsque ce dernier se trouve dans sa position inférieure.

8. Entonnoir selon la revendication 1 ou l'une des suivantes, caractérisé par le fait qu'une jauge de référence (16), qui s'étend parallèlement à la trajectoire de mouvement de la jauge de mesure (7), est disposée à demeure dans la coupe (14) d'entonnoir.

9. Entonnoir selon la revendication 8, caractérisé par le fait que l'extrémité supérieure (17) de la jauge de référence (16) est située à un niveau légèrement plus bas que l'extrémité supérieure (18) de la jauge de mesure (7) lorsque cette dernière se trouve dans sa position la plus haute.

10. Entonnoir selon la revendication 8 ou 9, caractérisé par le fait que la jauge de référence (16) fait partie intégrante de la plaque perforée (2) ou est reliée à cette dernière.

11. Entonnoir selon la revendication 1 ou l'une des suivantes, caractérisé par le fait que la tubulure (4) d'entonnoir comporte un manchon taraudé (19) destiné au vissage sur une tubulure (23) de réservoir.

12. Entonnoir selon la revendication 11, caractérisé par le fait que le manchon taraudé (19) forme avec la tubulure (4) d'entonnoir une pièce d'un seul tenant en matière plastique moulée par injection.

13. Entonnoir selon la revendication 11 ou 12, caractérisé par le fait que le manchon taraudé (19) est réalisé sous la forme d'un raccord union, et s'applique contre un évasement de type collerette de la tubulure (4) d'entonnoir.

14. Entonnoir selon la revendication 11 ou l'une des suivantes, caractérisé par le fait que le manchon taraudé (19) comporte un alésage (20) destiné au guidage et à l'insertion d'un capuchon transparent (21), qui enserre le haut de la jauge de mesure (7) et de la jauge de référence (16) [dans la mesure ou celle-ci est prévue] de façon étanche à l'humidité.

15. Entonnoir selon la revendication 14, caractérisé par le fait que le capuchon transparent (21) peut être remplacé par une partie amovible (22) de l'entonnoir.

16. Entonnoir selon la revendication 1 ou l'une des suivantes, caractérisé par le fait que des nervures (27) verticales sont prévues sur la surface latérale extérieure de la coupe (14) d'entonnoir, qui sont destinées à former entre elles des fentes d'aération.

17. Entonnoir selon la revendication 11 ou l'une des suivantes, caractérisé par le fait qu'un disque perforé (30) supplémentaire, comportant un perçage central pour le guidage de la jauge de mesure (7), est disposé dans le manchon taraudé (19).

18. Entonnoir selon la revendication 1 ou l'une des suivantes, caractérisé par le fait que plusieurs nervures (31), qui s'étendent le long de génératrices, sont prévues sur la surface latérale extérieure du flotteur (6) pour le guidage du flotteur (6) sur les surfaces latérales intérieures (32) de la tubulure (4) d'entonnoir, entre lesquelles se trouve un jeu d'aération (33).

19. Entonnoir selon la revendication 1 ou l'une des suivantes, caractérisé par le fait que, par rapport à la hauteur du réservoir (25), la longueur de la jauge de mesure (7) ainsi que celle de la tubulure (4) d'entonnoir sont telles que la jauge de mesure (7) se trouvant dans sa position inférieure signale que le réservoir (25) est approximativement vide.

20. Entonnoir selon la revendication 17 ou 19, caractérisé par le fait que la plaque perforée (30) supplémentaire est supportée sur la tubulure (4) d'entonnoir ou dans le manchon taraudé (19) à un niveau tel que, lorsque la jauge de mesure (7) est dans sa position la plus basse, son extrémité supérieure dépasse légèrement de la plaque perforée (30).
